# EUROPÄISCHE PATENTSCHRIFT

(11) **EP 4 418 952 B1**
(45) Veröffentlichungstag und Bekanntmachung des Hinweises auf die Patenterteilung: **24.12.2025**
(21) Anmeldenummer: 22865893.6
(22) Anmeldetag: 08.12.2022
(51) Int. Cl.: A41D 13/11, A42B 3/12, A62B 18/00

(54) **KOPFHALTERUNG MIT EINEM VISIER UND EINEM KOPFBÜGEL**
HEAD MOUNT WITH A VISOR AND A HEADBAND
SUPPORT DE TÊTE AVEC UNE VISIÈRE ET UN SERRE-TÊTE

(30) Priorität: 18.12.2021 DE 202021003824 U; 11.04.2022 DE 102022001224; 09.08.2022 DE 102022002881
(43) Veröffentlichungstag der Anmeldung: 28.08.2024
(73) Patentinhaber: Mestemacher Innovation GmbH, 23769 Fehmarn (DE)
(72) Erfinder: MESTEMACHER, Sönke, 23769 Fehmarn (DE)
(74) Vertreter: Castell, Klaus
(86) Internationale Anmeldenummer: PCT/DE2022/000119
(87) Internationale Veröffentlichungsnummer: WO 2023/109994

(56) Entgegenhaltungen:
- DE-A1- 102021 001 500
- US-A1- 2016 030 779
- US-A1- 2020 375 281

## Beschreibung

Die Erfindung betrifft eine Kopfhalterung mit einem Visier und mit einem Kopfbügel, der einen sich in einer x-Achsenrichtung erstreckenden Bogenbereich und zwei sich senkrecht dazu in einer z-Achsenrichtung erstreckende Schenkelbereiche aufweist, so dass der Kopfbügel in einer x-z-Ebene liegt, wobei sich senkrecht zu dieser x-z-Ebene (6) an den Schenkelbereichen (4, 5) jeweils in einer y-Achsen-Richtung Erweiterungen (7, 8) erstrecken und das Visier zumindest auch an Anlageflächen (16) der Erweiterungen (7, 8) befestigt ist.

Eine Kopfhalterung für ein Visier ist aus der WO 2021/233488 A1 bekannt. Der Kopfbügel erlaubt es, in der Kopfhalterung eine technische Infrastruktur unterzubringen und an ihm ein Visier zu befestigen. DE 102021001500 A1 offenbart den Oberbegriff des Anspruchs 1.

Derartige Kopfhalterungen sind Schutzeinrichtungen, die auf oder an dem Kopf getragen werden und in den Bereich der persönlichen Schutzausrüstungen und Medizinprodukte fallen. Sie dienen dazu, Personen vor luftgetragenen biologischen und chemischen Verunreinigungen zu schützen. Sie sind jedoch auch für andere Einsatzzwecke geeignet.

Ausgehend von diesem Stand der Technik liegt der Erfindung die Aufgabe zu Grunde, eine Kopfhalterung für einen Gesichtsschutz mit hohem Tragekomfort für den Dauereinsatz bereitzustellen, um das Schutzniveau zu erhöhen, ohne dass dabei eine aufwändige die Bewegungsfreiheit einschränkende Konstruktion notwendig wäre.

Diese Aufgabe wird mit einer Kopfhalterung nach Anspruch 1 gelöst. Vorteilhafte Weiterbildungen sind Gegenstand der Unteransprüche.

Die im Anspruch 1 beschriebene Erweiterung ist insbesondere auch im Hinblick auf die in den Unteransprüchen beschriebenen weiteren Ausgestaltungen auch unabhängig von der Art und Form des Kopfbügels einsetzbar und für andere Visierhalterungen verwendbar.

Die Erweiterung ermöglicht es, ein zum Gesicht hin gebogenes Visier an ihr zu befestigen. Bei der Verwendung von planen Visieren können diese gebogen werden und die beidseitig des Kopfbügels angebrachten Erweiterungen können das Visier in seiner gebogenen Form halten.

Die Erweiterungen sind vorzugsweise hohl, um dort Dämmmaterialien, elektronische Bauteile oder Luftfilter anzuordnen. Als elektronische Bauteile können beispielsweise Platinen, Akkus, Schalter oder Kopfhörer integriert sein. Dies führt an der Kopfhalterung zur Realisierung einfacher Bauformen und einer optimalen Gewichtsverteilung.

Die Erweiterung kann auch so ausgebildet sein, dass sie beim Anlehnen des Kopfes an einer Kopfstütze an der Kopfstütze anliegt. Außerdem wird durch die Erweiterungen eine Schwerpunktverlagerung der Kopfhalterung in Richtung der z-Achse nach unten zur Erweiterung hin erreicht.

Darüber hinaus können an den Erweiterungen auch Mikrofone oder Absaugeinrichtungen angeordnet sein.

Da im Kopfbügel Lüfter angeordnet sind, schützen die Erweiterungen den Träger des Kopfbügels vor Schall und Erschütterungen, insbesondere wenn die Lüfter an einer dem gebogenen vorderen Teil des Kopfbügels abgewandten hinteren Seite des Kopfbügels angeordnet sind.

Eine vorteilhafte Ausführungsform sieht vor, dass die Erweiterung in der x-Achsenrichtung eine Länge zwischen 3 cm und 20 cm und vorzugsweise von etwa 8 cm aufweist. In der z-Achsenrichtung ist eine Breite zwischen 0,2 cm und 6 cm und vorzugsweise von etwa 2,5 cm vorteilhaft. Außerdem ist es vorteilhaft, wenn mindestens eine der Erweiterungen in der x-Achsenrichtung eine Tiefe zwischen 0,5 cm und 8 cm und vorzugsweise von etwa 4 cm aufweist. Eine sich nach unten verengende konische Ausbildung ergibt sich, wenn sich die Form von mindestens einer der Erweiterungen in der y-Achsenrichtung vom Bügel weg verjüngt. Dies führt zu einer ergonomischen und stabilen Form der Kopfhalterung.

Besonders vorteilhaft ist es, wenn mindestens eine der Erweiterungen in der x-Achsenrichtung zur gegenüberliegenden Erweiterung hin ein Polster aufweist. Das Polster dient als Anlage am Kopf und sollte daher hautfreundlich ausgeführt sein. Das Polster kann auch schalldämmend ausgeführt sein. Es kann einerseits sehr weich ausgeführt sein, um einen Raum zwischen der Erweiterung und dem Kopf zu schließen ohne auf den Kopf zu drücken. Andererseits kann es jedoch auch so plastisch und vorzugsweise elastisch verformbar ausgeführt sein, dass die Erweiterung auch eine sichere Positionierung am Kopf ermöglicht.

Darüber hinaus kann die Erweiterung insbesondere mit einem Polster eine Übertragung von Kräften von der Kopfhalterung auf den Kopf schwingungsdämpfend realisieren.

Besonders vorteilhaft ist es, wenn zwischen gegenüberliegenden Erweiterungen und dem Kopf ein luftdichter Abschluss erzielt wird. Auch dies ist einfach durch hierfür speziell ausgebildete Polster erreichbar.

Die Kopfhalterung weist ein Visier auf, das zumindest auch an Anlageflächen der Erweiterungen befestigt ist. Die Erweiterungen bilden damit eine formgebende Trägerstruktur für die Anbringung des Visiers.

Durch die Erweiterungen kann die Formgebung des Visiers bestimmt werden. Somit kann je nach Ausführung der Erweiterung und insbesondere der Anlageflächen der Erweiterungen ein daran anliegendes Visier, das als ebene Platte ausgeliefert werden kann, im Einsatz eine spezielle vorbestimmte Formgebung erhalten.

Hierfür wird vorgeschlagen, dass die Anlageflächen in einer Ebene liegen, die sich die sich um eine z-Achse geschwenkt in x-Achsen-Richtung um einen Winkel α von etwa 5 bis 25 Grad zur gegenüber liegenden Erweiterung hin abgewinkelt zu einer Ebene in der y- und z-Achsen-Richtung erstreckt. Ein entsprechend einem gebogenen Kopfbügel im Schnitt u-förmig gebogenes Visier kann somit in einem vom Kopfbügel entfernten unteren Anlagebereich an den Erweiterungen zum Kopf hin gezogen werden und somit sich im Anlagebereich an den Erweiterungen nicht senkrecht erstrecken, sondern um dem Winkel α nach Innen gebogen sein.

Das Visier kann auch von der gebogenen Anlagefläche am Kopfbügel nach unten leicht nach hinten zum Gesicht des Trägers gebogen sein. Dies beschreibt ein Winkel β, der sich zwischen der vorderen Visierfläche in der Mitte des Kopfbügels und einem dazu nach unten beanstandeten unteren Bereich des Visiers ergibt. Hierfür wird vorgeschlagen, dass die Anlageflächen in einer Ebene liegen, die sich um eine y-Achse geschwenkt in x-Achsenrichtung um einen Winkel β von etwa 5 Grad bis 25 Grad zu den Erweiterungen hin abgewinkelt zu einer Ebene in der x und z-Achsenrichtung einstreckt.

Die Erweiterungen nehmen somit die durch die Zwangsformung des Visiers entstehenden Kräfte auf.

Um eine gute und sichere Anlage zwischen dem Visier und den Erweiterungen zu erzielen, wird vorgeschlagen, dass die Anlageflächen eine Sicke oder Abstufung aufweisen, an denen das Visier anliegt. Dadurch kann eine besonders flächenbündige Aufnahme des Visiers an der Erweiterung erreicht werden. Dies ermöglicht es, auf einfache Art und Weise einen seitlichen Luftaustritt oder Lufteintritt zu verhindern.

Für derartige Kopfhalterungen können besonders geformte Visiere verwendet werden. Vorteilhaft ist es jedoch, einfache, plane Visiere zu verwenden, die erst beim Anbringen am Kopfbügel und den Erweiterungen geformt werden und durch die Befestigung insbesondere an den Erweiterungen in Form gehalten werden.

Derartige Erweiterungen können auch unabhängig von dem Kopfbügel an beliebigen Kopfhalterungen mit Visier oder Gesichtsschild angebrachten werden. Hierfür sei an Bauhelme, Kappen, Schweißhelme und andere Kopfbedeckungen verwiesen. Der Kopfbügel kann dabei z. B. u-förmig, oval oder auch als Teil einer Kappe ausgebildet sein.

Es ist vorteilhaft, wenn das Visier im nicht am Kopfbügel befestigten Zustand eben ist und im Anlagebereich am Kopfbügel eine gebogene Oberseite hat. Der Bogen an der Oberseite des als Gesichtsschild dienenden Visiers führt im am Kopfbügel befestigten Zustand zu einer sich nach unten verjüngenden Form, obwohl das Visier im nicht gebogenen Zustand eben ist und daher leicht zu fertigen ist.

Der Kopfbügel kann eine Oberseite haben, die eine sichelförmige Luftansaugfläche aufweist. Dadurch wird es möglich, fast die gesamte Oberseite des Kopfbügels als Ansaugfläche zu verwenden, um einen möglichst großen Querschnitt für das Eindringen der Luft zu haben, der die Strömung nur minimal beeinträchtigt.

Ein Ausführungsbeispiel der Erfindung ist in den Figuren dargestellt und wird im Folgenden näher beschrieben. Es zeigt
- Fig. 1: eine Ansicht von vorne auf eine Kopfhalterung mit beidseitigen Erweiterungen,
- Fig. 2: eine Ansicht direkt von vorne auf die in Figur 1 gezeigten Kopfhalterung,
- Fig. 3: das orthogonale Bezugssystem zur Erläuterung der Achsenrichtungen zu den Figuren 1 und 2, wobei sich senkrecht zur Blattebene die z-Achse erstreckt,
- Fig. 4: eine Seitenansicht der in den Figuren 1 und 2 gezeigten Kopfhalterung mit Visier,
- Fig. 5: die in Figur 4 gezeigte Kopfhalterung mit der Schnittlinie längs des Schnittes AA,
- Fig. 6: das Bezugssystem für die Ansichten nach den Figuren 4 und 5, wobei sich die x-Achse senkrecht zur Blattebene erstreckt,
- Fig. 7: eine geschnittene Darstellung durch die Erweiterung gemäß der in Figur 5 gezeigten Schnittlinie AA,
- Fig. 8: eine Seitenansicht von oben auf eine erste alternative Ausführungsform einer Kopfhalterung,
- Fig. 9: eine Vorderansicht der in Figur 8 gezeigten Kopfhalterung,
- Fig. 10: eine Seitenansicht der in Figur 8 gezeigten Kopfhalterung,
- Fig. 11: eine Seitenansicht auf eine zweite alternative Ausführungsform einer Kopfhalterung mit einer umlaufenden Visierkante,
- Fig. 12: eine Vorderansicht der in Figur 11 gezeigten Ausführungsform,
- Fig. 13: ein Schnitt durch die Visierkante längs der Linie AA in Figur 13,
- Fig. 14: eine Seitenansicht auf eine dritte alternative Ausführungsform einer Kopfhalterung mit einer umlaufenden Visierkante,
- Fig. 15: eine Vorderansicht der in Figur 15 gezeigten Ausführungsform,
- Fig. 16: ein Schnitt durch die Visierkante längs der Linie AA in Figur 16,
- Fig. 17: eine Seitenansicht auf eine vierte alternative Ausführungsform einer Kopfhalterung mit einer umlaufenden Visierkante,
- Fig. 18: eine Vorderansicht der in Figur 18 gezeigten Ausführungsform,
- Fig. 19: ein Schnitt durch die Visierkante längs der Linie AA in Figur 19,
- Fig. 20: eine Seitenansicht auf eine fünfte alternative Ausführungsform einer Kopfhalterung mit einer umlaufenden Visierkante,
- Fig. 21: eine Vorderansicht der in Figur 21 gezeigten Ausführungsform,
- Fig. 22: ein Schnitt durch die Visierkante längs der Linie AA in Figur 22,
- Fig. 23: eine Seitenansicht auf eine sechste alternative Ausführungsform einer Kopfhalterung mit einer umlaufenden Visierkante,
- Fig. 24: eine Vorderansicht der in Figur 24 gezeigten Ausführungsform,
- Fig. 25: ein Schnitt durch die Visierkante längs der Linie AA in Figur 24,
- Fig. 26: eine Vorderansicht einer siebten alternativen Ausführungsform einer Kopfhalterung mit einer umlaufenden Visierkante,
- Fig. 27: einen Schnitt längs der Linie AA in Figur 26,
- Fig. 28: einen Schnitt längs der Linie BB in Figur 26,
- Fig. 29: eine Draufsicht auf ein Visier für eine Kopfhalterung gemäß den Figuren 1 bis 11,
- Fig. 30: eine Draufsicht auf ein Visier für eine Kopfhalterung gemäß den Figuren 12 bis 28,
- Fig. 31: eine Draufsicht auf eine Kopfhalterung,
- Fig. 32: eine Ansicht der in Figur 31 gezeigten Kopfhalterung von vorne,
- Fig. 33: eine Ansicht der Strömungsverhältnisse an der Kopfhalterung,
- Fig. 34: eine Draufsicht auf eine alternative Kopfhalterung,
- Fig. 35: eine Schnittansicht der in Figur 34 gezeigten Kopfhalterung,
- Fig. 36: eine Ansicht von vorne auf die in Figur 34 gezeigte Kopfhalterung,
- Fig. 37: eine Ansicht einer Kopfhalterung mit nebeneinander angeordneten Ventilatoren,
- Fig. 38: eine Ansicht einer Kopfhalterung mit Filter,
- Fig. 39: eine Ansicht eines Visiers mit Schalldämpfern von hinten als Abwicklung,
- Fig. 40: eine Ansicht des in Figur 39 gezeigten Visiers von oben im montierten Zustand,
- Fig. 41: eine Ansicht des in Figur 39 gezeigten Visiers von schräg unten,
- Fig. 42 bis 46: die Luftströmung durch den Kopfbügel,
- Fig. 47 bis 50: einen vorteilhaften Aufbau des Kopfbügels,
- Fig. 51 bis 55: die Befestigung eines gebogenen Visiers am Kopfbügel,
- Fig. 56 bis 60: den Prozess des Einhakens des Visiers am Kopfbügel und
- Fig. 61 bis 63: das Zusammenwirken des Kopfbügels mit elektronischen Instrumenten.

Die erfindungsgemäßen Details sind insbesondere den Figuren 31 bis 36 zu entnehmen.

Die in der Figur 1 gezeigte Kopfhalterung 1 hat einen Kopfbügel 2, der einen sich in einer x-Achsenrichtung erstreckenden Bogenbereich 3 und zwei sich senkrecht dazu in einer z-Achsenrichtung erstreckende Schenkelbereiche 4 und 5 aufweist. Der Kopfbügel liegt somit in einer x-z-Ebene 6. Senkrecht zu dieser x-z-Ebene 6 erstrecken sich an den Schenkelbereichen 4 und 5 des Kopfbügels 2 jeweils in einer y-Achsenrichtung Erweiterungen 7 und 8.

Die Erweiterungen 7 und 8 haben jeweils einen Hohlraum 9, in dem elektronische Bauteile und Luftfilter (nicht gezeigt) angeordnet sind.

Jede Erweiterung hat eine Länge 10 von circa 8 cm, eine Breite 11 in z-Achsenrichtung von etwa 2,5 cm und eine Tiefe 12 in x-Achsenrichtung von etwa 4 cm.

In y-Achsenrichtung vom Bügel weg zum unteren Ende der Erweiterung hin verjüngen sich die Breite 11 und die Tiefe 12.

Beide Erweiterungen haben jeweils in x-Achsenrichtung zur gegenüberliegenden Erweiterung hin ein Polster 13 beziehungsweise 14. Dieses Polster ist aus einem elastischen Schaummaterial, das den Raum zwischen der Erweiterung und einem Kopf des Trägers der Kopfhalterung ausfüllt.

Die Figuren 4, 5 und 7 zeigen das Visier 15, das um den Kopfbügel 2 herumgebogen ist und an den Schenkelbereichen 4 und 5 jeweils an Anlageflächen 16 anliegt.

Die Anlageflächen 16 sind so gebogen, dass das Visier 15 in einem Winkel α zum Kopf des Trägers hin gebogen ist und leicht entsprechend dem Winkel β von einer Ebene in der x-z-Achsenrichtung geneigt an der Anlagefläche 16 anliegt.

An der Erweiterung 7 ist im Anlagebereich 16 eine Abstufung 17 vorgesehen, die die Anlage des Visiers 15 an der Anlagefläche 16 erleichtert und für eine möglichst luftdichte Abdichtung sorgt.

Die weiteren Figuren zeigen alternative Ausführungsformen mit einem etwas anders geformten Visier, Anlageflächen an den Erweiterungen, einer Anlagefläche am Kopfbügel und einer Anlagefläche an einer Bogenhalterung. Die Bogenhalterung dient einerseits dazu, den Luftstrom vom Visier zum Visierträger zu lenken. Andererseits kann die Bogenhalterung das Visier auch in einer gebogenen Form halten, wenn es nicht bereits durch die anderen Anlageflächen in einer optimal gebogenen Form gehalten wird.

Die Bogenhalterung ist vorzugsweise in der x-z-Ebene und in der y-Achsenrichtung gebogen. Sie kann wie in Figur 8 gezeigt etwa kugelkeilförmig ausgebildet sein oder wie in den weiteren Ausführungsbeispielen als Lippe. Die Bogenhalterung und insbesondere die Lippe können einen Einschnitt aufweisen, der es ermöglicht, die Bogenhalterung auf das Visier aufzustecken. Je nach Anwendungsfall kann die Lippe unterschiedlich gebogen und geformt sein. Vorteilhaft ist eine Bogenhalterung mit einem Y-förmigen Querschnitt, wie in Figur 19 gezeigt oder einem verzweigten Querschnitt, wie in Figur 22 gezeigt.

Die Figur 27 zeigt, wie das Visier in eine Erweiterung eingesteckt werden kann, wenn hierfür in der Erweiterung ein entsprechender Schlitz vorgesehen ist.

Strömungsmechanische Versuche haben gezeigt, dass durch den Strömungsabriss an der Visierkante Luftwirbel entstehen. Die Fremdluft wird hierdurch hinter das Visier, in den Raum zwischen Gesicht und Visier, gezogen. Um dies zu verhindern, kann der gereinigte Luftstrom aus der Kopfhalterung stark erhöht werden. Daher werden bei derartigen Ausführungsformen besonders große Filter und starke und große Lüfter benötigt. Dies kann zu einer Gefährdung der Augen durch einen zu starken Luftstrom führen.

Aus diesem Grund wird in den weiteren Ausführungsbeispielen und insbesondere in Figur 13 gezeigt der innere Luftstrom mit Hilfe einer nach innen, zum Gesicht hin gebogenen Kante in die Richtung des Gesichts abgelenkt. Diese strömungsumleitenden Kanten werden auch als Winglet bezeichnet. Die Umlenkung des Luftstroms durch das Winglet hat zur Folge, dass auf der Innenseite der Luftstrom gebremst wird. Dies erhöht den statischen Druck der gereinigten Luft am Winglet im Bereich zwischen Visier und Gesicht. Durch die entstandene Differenz des statischen Drucks vor und hinter dem Visier (vor dem Visier niedrig, hinter dem Visier hoch) wird verhindert, dass ungereinigte Luft hinter das Visier und somit vor Mund und Nase strömen kann.

Alternativ kann der äußere, verunreinigte Luftstrom wie in Figur 16 gezeigt an der Visierkante durch ein Winglet nach außen, vom Gesicht weg, weggeleitet werden. Dies erschwert ebenfalls das Eindringen verunreinigter Luft in Richtung des Spalts zwischen Visier und Gesicht, da die dynamische Luftströmung somit vom Winglet weggeleitet wird.

Die Kombination der zuvor beschriebenen Winglets vereinbart beide Wirkprinzipien und optimiert den Luftstrom an der Visierkante - wie in der Figur 19 gezeigt. Die Druckdifferenz und Umlenkung des Luftstroms kann somit ein Eindringen verunreinigter Luft bei laminarer Strömung verhindern und gleichzeitig die gereinigte Luft besser im Raum zwischen Visier und Gesicht halten.

Da an der Visierkante meistens eine Kombination aus laminarer und turbulenter Strömung vorherrschen wird, kann es erforderlich sein, die zwei beschriebenen Wirkprinzipe noch zu verstärken. Durch eine hintereinander angeordnete Reihung zweier bzw. mehrerer Winglets innen und außen sollen eine Art "Fangkammern" für die Strömung entstehen (siehe Fig. 22). In diesen Kammern wird die kinetische Energie der turbulenten Strömung gebremst. Dadurch soll sichergestellt werden, dass der höhere statische Druck hinter dem Visier plus die kinetische Energie der ausströmenden, gereinigten Luft größer ist als die kinetische Energie der von außen kommenden, verunreinigten Luft.

Bauartbedingt ergibt sich jedoch ein Luftspalt im Bereich des Kinns. Eine weitere Ausführung des Winglets, die in den Figuren 23 bis 25 gezeigt ist, sieht vor, dass das Winglet durch eine muldenartige Ausformung im Bereich des Kinns erweitert ist, um den Spalt am Kinn zu verringern. Die inneren und äußeren Flügel, die in den Figuren 13, 16, 19 und 22 gezeigt sind, können zusätzlich auch bei dieser Ausformung erhalten bleiben.

Die Befestigung des Visiers ist dabei ebenfalls vorzugsweise in einer Sicke ausgeführt. Diese befindet sich vorzugsweise sowohl in der Kopfhalterung als auch in der Umlaufenden Kante und dem Kinnstück. Da die umlaufende Visierkante zusätzlich über eine Klick- oder Bajonett-Befestigung mit der Kopfhalterung verbunden werden kann, ist das ursprünglich ebene Visier formgebend in die Gesamtkonstruktion eingebunden und befestigt. Die Form kann auch durch die umlaufende Visierkante beeinflusst werden und erlaubt nicht nur die in der Figur 29 gezeigte spezielle Form, sondern auch eine einfache Form des Visiers, wie sie in der Figur 30 gezeigt ist.

Die Figuren 31 bis 33 zeigen wie das Strömungsbild der Luft nach dem Austritt aus dem Lüfter durch die Drehrichtung der Lüfter bestimmt wird und dies zu einem damit verbundenen Drall der Luft führt.

Der größte Bedarf an Frischluft ist vor Mund und Nase, folglich mittig unter der Kopfhalterung 1. Werden ein gegen den Uhrzeigersinn drehender Lüfter 20 und ein im Uhrzeigersinn-drehender Lüfter 21 in der Kopfhalterung 1 verbaut, so kann die Strömungssituation vor dem Gesicht verbessert werden. Die Hauptstromrichtung der Luft 22 zeigt, durch den Drall und die Drehrichtung bedingt, in Richtung Mitte des Visiers und somit vor den Mund und die Nase.

Durch die Überschussluft kann verunreinigte Umgebungsluft im unteren Bereich des Visiers ferngehalten werden. Durch den Drall bilden sich weitere, kleinere Strömungsabrisse aus, die sowohl nach innen gerichtet sind 23und somit den Nasen- und Mundbereich mit gereinigter Luft versorgen, als auch nach außen 24 weg strömen.

Insbesondere die nach außen 24 gerichtete Strömung verhindert das seitliche Eindringen verunreinigter Luft. Dieser Effekt kann einerseits durch die unterschiedliche Drehrichtung der Lüfter erzeugt werden oder auf andere Art wie z.B. Luftleitkonstruktionen am Austritt des Lüfters.

Wie bereits beschrieben, ist der größte Frischluftbedarf mittig vor Mund und Nase. Dieser Bereich muss somit gezielt angeströmt werden. Werden keine verschieden drehenden Lüfter verbaut, so kann ein gerichteter Luftstrom 22durch eine Anstellung 25 mit einem Winkel Alpha zwischen 0° und 20° der Lüfter 20, 2126 in der Kopfhalterung 1 erzielt werden. Dies ist in den Figuren 34 bis 36 gezeigt.

Der grundlegende Weg der Luft ist von Oben nach Unten durch die Kopfhalterung hindurch, wie in den Figuren 37 und 38 gezeigt. Die Lüfter 27 werden horizontal in der Kopfhalterung 1verbaut. Die Luft wird von oben angesaugt 28, durch eine Filtermembran 29 gereinigt und nach unten ausgeblasen 30.

Die Montage des Visiers 31 an der Kopfhalterung 1 führt, wie in den Figuren 39 bis 41 gezeigt, zu einer natürlichen Krümmung des Visiers. Die Krümmung verbessert zwar die Strömungssituation, sie trägt aber auch dazu bei, dass der Schallpegel der Lüfter und des Luftstroms nach außen zu Ohren geleitet wird.

Als Barriere für Schall und ebenfalls für von außen eindringende Luft ist in den Figuren 39 bis 41 eine Abdichtung (2) gezeigt. Diese wird Innen am Visier montiert, sie unterbricht die Schallweiterleitung und sie verhindert eine Querkontamination von hinten eindringender, verunreinigter Luft.

Die Figuren 42 bis 46 zeigen mit gleichen Bezugszeichen gleiche Teile. Am Kopfbügel 1 ist an seiner Oberseite ein sichelförmiger Filter 32 vorgesehen, durch den Luft strömt, die als eindringende Luft 33 und herausströmende Luft 34 bezeichnet ist. Diese Luft strömt senkrecht zum Filter 32 und sie wird nur geringfügig vom Visier gelenkt.

Auch die Figuren 47 bis 50 zeigen mit gleichen Bezugszeichen gleiche Teile. Der bereits in den Figuren 42 bis 46 gezeigte Kopfbügel besteht aus einem Unterteil 51, einem Filter 52 und einem Oberteil 53. Der Filter 2 ist zwischen dem Unterteil 51 und dem Oberteil 53 eingeklemmt und das Oberteil ist mit dem Unterteil verhakt, um die Teile zusammenzuhalten.

Ein speziell geformtes Visier ist in den Figuren 51 bis 55 gezeigt. Es hat eine Oberseite mit einem gebogenen Rand R und ist als plane Fläche hergestellt. Wenn dieses Visier nun an die U-förmig gebogene Linie des Kopfbügels angelegt wird, formt sich das Visier und es entsteht ein Winkel δ zwischen einer Senkrechten zum Kopfbügel und dem Visier in der Mitte des Visiers. An den Seiten des Visiers entsteht ein Winkel ε zwischen einer Senkrechten zum Kopfbügel und dem Visier. Die Winkel δ und ε liegen zwischen 5 und 15 Grad und bevorzugt bei etwa 10 Grad, um die von oben herabströmende Luft zum Gesicht des Trägers zu lenken. Das Visier ist in allen Ausführungsformen nur am Kopfbügel befestigt, sodass die von oben eindringende Luft im unteren Bereich des Visiers ohne Widerstand austreten kann.

Die Figuren 56 bis 60 zeigen, wie das Visier mit wenigen Haken und im Ausführungsbeispiel sogar nur mit 3 Haken am Kopfbügel befestigt werden kann. Hierzu ist das Unterteil des Kopfbügels aus zwei zusammengefügten Spritzgussteilen gefertigt. Davon dient ein mittlerer Haken am unteren Teil des Unterteils des Kopfbügels, der in eine Öffnung am Visier eingeführt wird. Dann kann das Visier gebogen werden und unter Anlageflächen des oberen Teils des Unteren Teils des Kopfbügels gesteckt werden. Schließlich wird das Visier so weit gebogen, dass an der Seite des Visiers vorgesehene Öffnungen in Haken am unteren Teil des Unterteils des Kopfbügels an den Seiten des Kopfbügels eingehängt werden können. Das Visier ist somit sicher zwischen den Anlageflächen des oberen Teils des Unterteils des Kopfbügels und Haken am unteren Teil des Unterteils des Kopfbügels befestigt.

Die Figuren 61 bis 63 zeigen, wie ein Sender 61, der vorzugsweise auch als Empfänger dienen kann, mit festen oder mobilen Geräten 62, wie elektronischen Uhren, Handys, Laptops oder auch direkt oder indirekt mit einer Cloud 63 verbunden sein können. Dies ermöglicht es, die Daten der Nutzung der Kopfhalterung direkt in der Kopfhalterung zu erfassen und auszuwerten und/oder an einer Zentrale zu sammeln und auszuwerten.

## Patentansprüche

1. Kopfhalterung (1) mit einem Visier (15) und einem Kopfbügel (2), der einen sich in einer x-Achsenrichtung erstreckenden Bogenbereich (3) und zwei sich senkrecht dazu in einer z-Achsen-Richtung erstreckende Schenkelbereiche (4, 5) aufweist, sodass der Kopfbügel in einer x-z-Ebene (6) liegt, wobei sich senkrecht zu dieser x-z-Ebene (6) an den Schenkelbereichen (4, 5) jeweils in einer y-Achsen-Richtung Erweiterungen (7, 8) erstrecken und das Visier zumindest auch an Anlageflächen (16) der Erweiterungen (7, 8) befestigt ist, ***dadurch gekennzeichnet, dass*** im Kopfbügel ein gegen den Uhrzeigersinn drehender Lüfter (20) und ein im Uhrzeigersinn drehender Lüfter (21) verbaut ist und die Hauptströmrichtung der Luft (22) durch den Drall und die Drehrichtung bedingt in Richtung Mitte des Visiers (15) und somit vor den Mund und die Nase zeigt.

2. Kopfhalterung nach Anspruch *1, **dadurch gekennzeichnet, dass*** mindestens eine der Erweiterungen (7, 8) einen Hohlraum (9) begrenzt.

3. Kopfhalterung nach einem der vorhergehenden Ansprüche, ***dadurch gekennzeichnet, dass*** in mindestens einer der Erweiterungen (7, 8) ein elektronisches Bauteil und/oder ein Luftfilter angeordnet ist.

4. Kopfhalterung nach einem der vorhergehenden Ansprüche, ***dadurch gekennzeichnet, dass*** mindestens eine der Erweiterungen (7, 8) in der y-Achsen-Richtung eine Länge (10) zwischen 3 cm und 20 cm und vorzugsweise von etwa 8 cm aufweist.

5. Kopfhalterung nach einem der vorhergehenden Ansprüche, ***dadurch gekennzeichnet, dass*** mindestens eine der Erweiterungen (7, 8) in der z-Achsen-Richtung eine Breite (11) zwischen 0,2 cm und 6 cm und vorzugsweise von etwa 2,5 cm aufweist.

6. Kopfhalterung nach einem der vorhergehenden Ansprüche, ***dadurch gekennzeichnet, dass*** mindestens eine der Erweiterungen (7, 8) in der x-Achsen-Richtung eine Tiefe (12) zwischen 0,5 und 8 cm und vorzugsweise von etwa 4 cm aufweist.

7. Kopfhalterung nach einem der vorhergehenden Ansprüche, ***dadurch gekennzeichnet, dass*** mindestens eine der Erweiterungen (7, 8) in der x-Achsen-Richtung zur gegenüberliegenden Erweiterung (7, 8) hin ein Polster (13, 14) aufweist.

8. Kopfhalterung nach Anspruch 7, ***dadurch gekennzeichnet, dass*** beide gegenüberliegenden Polster aus einem elastischen Schaummaterial bestehen, das einen Raum zwischen der Erweiterung und einem Kopf eines Trägers der Kopfhalterung ausfüllt.

9. Kopfhalterung nach einem der vorhergehenden Ansprüche, ***dadurch gekennzeichnet, dass*** die Anlageflächen (16) in einer Ebene liegen, die sich um eine z-Achse geschwenkt in x-Achsen-Richtung um einen Winkel α von etwa 5 bis 25 Grad zur gegenüber liegenden Erweiterung (7, 8) hin abgewinkelt zu einer Ebene in der y- und z-Achsen-Richtung erstreckt.

10. Kopfhalterung nach einem der vorhergehenden Ansprüche, ***dadurch gekennzeichnet, dass*** die Anlageflächen (16) in einer Ebene liegen, die sich um eine y-Achse geschwenkt in x-Achsen-Richtung um einen Winkel β von etwa 5 bis 25 Grad zu den Erweiterungen (7, 8) hin abgewinkelt zu einer Ebene in der y- und z-Achsen-Richtung erstreckt.

11. Kopfhalterung nach einem der vorhergehenden Ansprüche, ***dadurch gekennzeichnet, dass*** das Visier Anlageflächen (16) an den Erweiterungen (7, 8), eine Anlagefläche (16) am Kopfbügel und eine Anlagefläche an einer Bogenhalterung aufweist und die Bogenhalterung in der x-z-Ebene und in der y-Achsenrichtung gebogen ist..

12. Kopfhalterung nach einem der vorhergehenden Ansprüche, ***dadurch gekennzeichnet, dass*** das Visier (15) im nicht am Kopfbügel (2) befestigten Zustand eben ist und im Anlagebereich am Kopfbügel eine gebogene Oberseite hat.

13. Kopfhalterung, nach einem der vorhergehenden Ansprüche, ***dadurch gekennzeichnet, dass*** der Kopfbügel eine Oberseite hat, die eine sichelförmige Luftansaugfläche aufweist.

## Claims

1. A head mount (1) with a visor (15) and a headband (2) that has an curved region (3) extending in an x-axis direction and two leg regions (4, 5) extending perpendicularly thereto in a z-axis direction, so that the headband lies in an x-z plane (6), wherein, at each leg section (4, 5), extensions respectively extend, perpendicular to this x-z plane (6), in a y-axis direction, and the visor is also attached at least to contact surfaces (16) of the extensions (7, 8), ***characterized in that*** a counterclockwise rotating fan (20) and a clockwise rotating fan (21) are built into the headband, and the main flow direction of the air (22) is directed toward the center of the visor (15) and thus in front of the mouth and nose due to the angular momentum and the direction of rotation.

2. The head mount according to claim *1, **characterized in that*** at least one of the extensions (7, 8) defines a cavity (9).

3. The head mount according to one of the preceding claims, ***characterized in that** an* electronic component and/or an air filter is arranged in at least one of the extensions (7, 8).

4. The head mount according to one of the preceding claims, ***characterized in that*** at least one of the extensions (7, 8) has a length (10) between 3 cm and 20 cm, and preferably of about 8 cm, in the y-axis direction.

5. The head mount according to one of the preceding claims, ***characterized in that*** at least one of the extensions (7, 8) has a width (11) between 0.2 cm and 6 cm, and preferably of about 2.5 cm, in the z-axis direction.

6. The head mount according to one of the preceding claims, ***characterized in that*** at least one of the extensions (7, 8) has a depth (12) of between 0.5 and 8 cm, and preferably of about 4 cm, in the x-axis direction.

7. The head mount according to one of the preceding claims, ***characterized in that*** at least one of the extensions (7, 8) has a pad (13, 14) in the x-axis direction facing the opposite extension (7, 8).

8. The head mount according to claim 7, ***characterized in that*** both opposing pads consist of an elastic foam material that fills a space between the extension and a head of a wearer of the head mount.

9. The head mount according to one of the preceding claims, ***characterized in that*** the contact surfaces (16) lie in a plane which extends, pivoted about a z-axis, in the x-axis direction at an angle α of approximately 5 to 25 degrees towards the opposite extension (7, 8) toward a plane in the y- and z-axis direction.

10. The head mount according to one of the preceding claims, ***characterized in that*** the contact surfaces (16) lie in a plane which extends, pivoted about a y-axis, in the x-axis direction at an angle β of approximately 5 to 25 degrees toward the extensions (7, 8), angled towards a plane in the y- and z-axis direction.

11. The head mount according to one of the preceding claims, ***characterized in that*** the visor has contact surfaces (16) on the extensions (7, 8), a contact surface (16) on the headband, and a contact surface on a curved mount, and the curved mount is curved in the x-z plane and in the y-axis direction.

12. The head mount according to one of the preceding claims, ***characterized in that*** the visor (15) is flat in a state in which it is not attached to the headband (2) and has a curved upper surface in the contact area on the head mount.

13. The head mount according to one of the preceding claims, ***characterized in that*** the headband has an upper side that has a crescent-shaped air intake surface.

## Revendications

1. Support de tête (1) avec une visière (15) et un serre-tête (2) qui comporte une région courbée (3) s'étendant dans une direction d'axe x et deux régions latérales (4, 5) s'étendant perpendiculairement à celle-ci dans une direction d'axe z, de sorte que le serre-tête se trouve dans un plan x-z (6), où des extensions (7, 8) s'étendent perpendiculairement à ce plan x-z (6) au niveau des régions latérales (4, 5), respectivement dans une direction d'axe y, et la visière est au moins également fixée à des surfaces d'appui (16) des extensions (7, 8), ***caractérisé en ce qu'***un ventilateur tournant dans le sens inverse des aiguilles d'une montre (20) et un ventilateur tournant dans le sens des aiguilles d'une montre (21) sont incorporés dans le serre-tête et la direction de circulation principale de l'air (22) est orientée vers le centre de la visière (15) et donc vers la bouche et le nez en raison du moment cinétique et du sens de rotation.

2. Support de tête selon la revendication 1, ***caractérisé en ce qu'***au moins l'une des extensions (7, 8) délimite une cavité (9).

3. Support de tête selon l'une des revendications précédentes, ***caractérisé en ce qu'**un* composant électronique et/ou un filtre à air est disposé dans au moins l'une des extensions (7, 8).

4. Support de tête selon l'une des revendications précédentes, ***caractérisé en ce qu'***au moins l'une des extensions (7, 8) présente, dans la direction d'axe y, une longueur (10) comprise entre 3 cm et 20 cm et de préférence d'environ 8 cm.

5. Support de tête selon l'une des revendications précédentes, ***caractérisé en ce qu'***au moins l'une des extensions (7, 8) présente, dans la direction d'axe z, une largeur (11) comprise entre 0,2 cm et 6 cm et de préférence d'environ 2,5 cm.

6. Support de tête selon l'une des revendications précédentes, ***caractérisé en ce qu'***au moins l'une des extensions (7, 8) présente, dans la direction d'axe x, une profondeur (12) comprise entre 0,5 et 8 cm et de préférence d'environ 4 cm.

7. Support de tête selon l'une des revendications précédentes, ***caractérisé en ce qu'***au moins l'une des extensions (7, 8) comporte un coussinet (13, 14) dans la direction d'axe x vers l'extension opposée (7, 8).

8. Support de tête selon la revendication 7, ***caractérisé en ce que*** les deux coussinets opposés sont constitués d'un matériau en mousse élastique qui remplit un espace entre l'extension et une tête d'un porteur du support de tête.

9. Support de tête selon l'une des revendications précédentes, ***caractérisé en ce que*** les surfaces d'appui (16) se trouvent dans un plan qui s'étend en pivotement autour d'un axe z dans la direction d'axe x selon un angle α d'environ 5 à 25 degrés par rapport à l'extension opposée (7, 8) vers un plan dans la direction des axes y et z.

10. Support de tête selon l'une des revendications précédentes, ***caractérisé en ce que*** les surfaces d'appui (16) se trouvent dans un plan qui s'étend en pivotement autour d'un axe y dans la direction de l'axe x selon un angle β d'environ 5 à 25 degrés par rapport aux extensions (7, 8) vers un plan dans la direction des axes y et z.

11. Support de tête selon l'une des revendications précédentes, ***caractérisé en ce que*** la visière comporte des surfaces d'appui (16) au niveau des extensions (7, 8), une surface d'appui (16) au niveau du serre-tête et une surface d'appui au niveau d'un support courbé, et **en ce que** le support courbé est courbé dans le plan x-z et dans la direction d'axe y.

12. Support de tête selon l'une des revendications précédentes, ***caractérisé en ce que*** la visière (15) est plane dans l'état où elle n'est pas fixée au serre-tête (2) et présente un côté supérieur courbé dans la région d'appui au niveau du serre-tête.

13. Support de tête, selon l'une des revendications précédentes, ***caractérisé en ce que*** le serre-tête présente un côté supérieur qui comporte une surface d'aspiration d'air en forme de croissant.
